# FASCICULE DE BREVET EUROPEEN

(11) **EP 0 117 826 B1**
(45) Date de publication et mention de la délivrance du brevet: **23.04.1986**
(21) Numéro de dépôt: 84420024.6
(22) Date de dépôt: 08.02.1984
(51) Int. Cl.: D03C 9/00

(54) **Dispositif d'accrochage pour la liaison semi-automatique des cadres de lisses des métiers à tisser avec les leviers destinés à leur commande**
Einhängevorrichtung für die halbautomatische Verbindung zwischen den Schaftrahmen und ihren Steuerhebln
Hook-up attachment for the semi-automatic connection of the loom heald frames to their control levers

(30) Priorité: 16.02.1983 FR 8302733
(43) Date de publication de la demande: 05.09.1984
(73) Titulaire: S.A. DES ETABLISSEMENTS STAUBLI (France), 74210 Faverges (FR)
(72) Inventeur: Palau, Joseph, F-74410 Saint Jorioz (FR)
(74) Mandataire: Monnier, Guy

## Description

La présente invention a trait aux cadres de lisses associés aux ratières et autres mécaniques qui sur les métiers à tisser assurent la formation de la foule, et elle concerne plus particulièrement les dispositifs de liaison interposés entre ces cadres et les leviers de commande desdites ratières ou mécaniques.

On sait que, en vue de simplifier les opérations de montage et de démontage des cadres de lisses, on a proposé des dispositifs de liaison agencés pour assurer, de manière pratiquement automatique (c'est-à-dire à l'aide d'une manoeuvre unique), l'accrochage et le décrochage de l'ensemble des cadres et des leviers. Les dispositifs de ce genre, notamment celui décrit dans le brevet suisse N° 545871 déposé le 14 décembre 1971 au nom de StaubIiAG, comprennent généralement un crochet à ouverture latérale prévu en bout de chacun des leviers et propre, moyennant déplacement angulaire de celui-ci, à venir s'engager sur une tige de verrouillage fixée sur la traverse du cadre considéré, un organe chargé de retenue s'opposant à tout dégagement intempestif, tout en étant susceptible d'être éclipsé momentanément en vue du décrochage des pièces.

L'expérience démontre que si les dispositifs de ce genre donnent satisfaction sur le plan fonctionnel, les efforts importants et répétés auxquels ils sont soumis au cours du déplacement alternatif incessant des cadres de lisses provoquent une usure relativement rapide des pièces d'accrochage. Cette usure donne lieu à l'apparition d'un jeu notable dans la liaison, jeu qui peut se traduire par une augmentation du bruit et par des phénomènes vibratoires gênants.

Il s'avère par ailleurs que l'opération d'accrochage est fréquemment perturbée par un décalage transversal et/ou angulaire entre certains des crochets et les tiges de verrouillage correspondantes. En pareil cas, il y a lieu de prévoir une intervention manuelle qui fait bien entendu disparaître les avantages du système de liaison automatique.

C'est à ces inconvénients qu'entend principalement remédier l'invention, laquelle consiste essentiellement à substituer à la tige fixe de verrouillage une bague tournante établie à un profil polygonal régulier à six ou huit côtés, et à ménager dans l'ouverture de chaque crochet des portées agencées pour coopérer avec le profil polygonal de la bague qui est ainsi maintenue sans jeu dans ladite ouverture.

On conçoit qu'une telle disposition assure d'une part une meilleure répartition des efforts par suite de l'accroissement des surfaces en contact, ce qui ralentit évidemment l'apparition du jeu, et d'autre part un rattrapage automatique de ce jeu sous l'effet de la poussée exercée latéralement par l'organe de retenue, avantageusement prévu sous la forme d'un cliquet basculant à rappel élastique.

Le dessin annexé, donné à titre d'exemple, permettra de mieux comprendre l'invention, les caractéristiques qu'elle présente et les avantages qu'elle est susceptible de procurer.

La fig. 1 est une vue de côté avec arrachement montrant l'agencement de l'un des éléments d'un dispositif d'accrochage établi conformément à l'invention, les pièces étant représentées préalablement à l'accrochage.

La fig. 2 est une coupe verticale de détail à plus grande échelle, substantiellement suivant le plan indiqué en II-II en fig. 1.

La fig. 3 reproduit la fig. 1 après accrochage.

Sur le dessin, la référence 1 désigne fa traverse inférieure d'un cadre de lisses classique, traverse contre laquelle est fixée une barrette horizontale 2 solidaire de deux flasques 3 qui s'étendentvertica- lement vers le bas. Ces deux flasques 3 sont réunis au voisinage de leur partie inférieure par un axe transversal 4 sur lequel tourillonne librement une bague de verrouillage 5 dont la périphérie est établie à un profil hexagonal.

Par ailleurs, on a représenté en 6 l'extrémité supérieure de l'un des leviers destinés à la commande verticale des cadres de lisses. A la façon usuelle, le sommet de ce levier 6 se présente sous la forme d'un crochet 7 ouvert latéralement en direction de la bague 5; il y a cependant lieu d'observer que le bord du crochet 7 qui définit l'ouverture 7' de celui-ci comporte quatre portées planes 7a, orientées à 60° les unes des autres de façon à correspondre au profil hexagonal de l'a bague 5. On remarquera au surplus que le crochet 7 est solidaire d'un talon latéral 8 disposé en avant de l'ouverture 7' et établi à une épaisseur réduite par rapport à celle du crochet; le bord supérieur de ce taton 8 est disposé dans le prolongement de la portée inférieure 7s de l'ouverture 7' du crochet 7, de manière à constituer une rampe Sa, ainsi qu'on le comprendra mieux ci-après.

Le talon 8 porte un axe transversal 9 sur les extrémités dépassantes duquel s'articulent les deux flasques d'un cliquet chevauchant 10 associé à un ressort de rappel 11. Ce ressort tend en permanence à faire basculer le cliquet 10 dans un senstel que son bec 1 Oa fasse saillie en avant de l'ouverture 7' du crochet 7, et l'on notera que ce bec 10a présente une portée oblique 10b. Le déplacement angulaire du cliquet chargé 10 sous l'effet du ressort 11 est limité par une butée interne 10c.

Le fonctionnement de l'ensemble ci-dessus décrit découle des explications qui précèdent et de l'examen des fig. 1 et 3 du dessin, de telle sorte qu'il se conçoit aisément.

A la position décrochée, les leviers de commande 6 de la ratière sont orientés obliquement en prenant appui contre une butée fixe 12 (fig. 1) orientée parallèlement à l'axe d'articulation desdits leviers. Lorsque l'ensemble des cadres de lisses est mis en place sur le métier à tisser, chacune des paires de fiasques 3 portées par lesdits cadres vient chevaucher le talon 8 du crochet 7 du levier 6 correspondant; on notera que, en vue de faciliter cet engagement, les flasques précités se prolongent au-delà du profil de la bague 5, ces prolongements étant chanfreinés en 3a. On observera par ailleurs que, lors de la mise en place des cadres, les bagues tournantes 5 viennent prendre appui contre les rampes 8a des talons 8 des crochets 7, si bien que quelle que soit l'orientation initiale de ces bagues on obtient, par suite de leur liberté de déplacement angulaire sur leur axe 4, qu'un côté de leur profil hexagonal porte à plat sur la rampe 8a envisagée.

On conçoit dans ces conditions que l'accrochage de l'ensemble des cadres de lisses nécessite seulement le pivotement des leviers de commande 6. Comme illustré en fig. 3, chaque crochet 7 vient embrasser la bague 5 qui lui correspond, les portées planes 7a venant s'appliquer contre quatre côtés du profil de ladite bague. Celle-ci s'inscrit donc parfaitement dans l'ouverture 7'.

Au cours de l'engagement de chaque bague 5 dans l'ouverture 7' du crochet 7 considéré, le cliquet 10 s'est momentanément éclipsé par basculement du fait que la bague 5 a heurté le bord extérieur du bec 1 Oa. Par contre, dès que la bague 5 est logée dans l'ouverture 7', ce cliquet 10 bascule en sens inverse sous l'effet du ressort 11, si bien que sa portée oblique 1 Ob vient s'appliquer contre l'un des six côtés du profil hexagonal de ladite bague, laquelle reçoit de la sorte un effet de poussée qui la maintient sans jeu dans l'ouverture 7'. A ce moment, la bague 5 est maintenue par contact sur cinq des six côtés de son profil et l'on comprend que ce maintien assure évidemment un guidage parfait qui réduit l'usure et l'apparition du jeu, étant observé que ce jeu est automatiquement rattrapé par le cliquet chargé 10.

En vue de faciliter l'engagement de chaque crochet 7 entre les deux flasques 3 correspondants, ces derniers sont avantageusement découpés de chanfreins référencés 3b en fig. 2, en même temps que l'extrémité dudit crochet est effilée en 7b. Cette disposition, jointe au positionnement précis des crochets 7 assuré par l'engagement permanent des talons amincis 8 entre les flasques 3, évite tout risque de blocage intempestif des bras 6 sous l'effet d'un décalage transversal.

Le décrochage des leviers 6 implique simplement la manoeuvre des cliquets 10 par soulèvement momentané de leur extrémité opposée au bec 1 Oa. Comme montré en traits interrompus en fig. 3, ce soulèvement assure la libération des bagues 5, si bien que les crochets 7 peuvent ensuite s'éclipser latéralement par basculement, en revenant ainsi à la position décrochée illustrée en fig. 1.

Il y a lieu d'observer qu'un fonctionnement pratiquement aussi satisfaisant est susceptible d'être obtenu avec des bagues à profil octogonal, l'ouverture 7' des crochets 7 étant évidemment conformée en conséquence.

On conçoit par ailleurs que la disposition décrite peut être inversée, en ce sens que les crochets 7 avec leur talon 8 et leur cliquet chargé 10 sont susceptibles d'être fixés contre les traverses inférieures 1 des cadres de lisses, une bague tournante 5 à profil polygonal étant alors fixée latéralement sur chacun des leviers de commande 6.

## Revendications

1. Dispositif d'accrochage pour la liaison semi- automatique des cadres de lisses des métiers à tisser avec les leviers destinés à leur commande, du genre dans lequel l'un des éléments à relier (cadre ou levier) porte un crochet ouvert latéralement pour coopérer avec une pièce de verrouillage portée par l'élément opposé (levier ou cadre) et guidée par une rampe d'orientation prévue en avant de l'ouverture dudit crochet, un organe chargé de retenue venant prendre appui contre la pièce de verrouillage afin de s'opposer au dégagement intempestif du crochet, caractérisé en ce que chaque pièce de verrouillage est formée par une bague tournante (5) établie à un profil polygonal régulier à six ou huit côtés, tandis que chaque crochet (7) comporte à l'intérieur de son ouverture (7') des portées (7a) agencées pour coopérer avec le profil polygonal de la bague qui est ainsi maintenue sans jeu dans ladite ouverture.

2. Dispositif suivant la revendication 1, caractérisé en ce que chaque bague (5) est supportée à rotation entre deux flasques parallèles (3) qui se prolongent au-delà du profil extérieur de ladite bague,tandis que la rampe d'orientation (8a) du crochet (7) est ménagée sur un talon (8) établi à une épaisseur réduite.

## Patentansprüche

1. Einhängevorrichtung für die halbautomatische Verbindung zwischen den Schaftrahmen von Webstühlen mit ihren Steuerhebeln von der Art, bei der eines der zu verbindenden Elemente (Rahmen oder Hebel) einen in Querrichtung offenen Haken aufweist, um mit einem Verriegelungsstück zusammenzuwirken, das an dem anderen Element (Hebel oder Rahmen) ausgebildet und von einer Ausrichtrampe geführt ist, die vor der Öffnung des Hakens angeordnet ist, und ein von einer Rückstelleinrichtung beaufschlagtes Organ enthält, das sich an das Verriegelungsstück anlegt, um ungewolltem Entkuppeln des Hakens entgegenzuwirken, dadurch gekennzeichnet, dass jedes Element der Verriegelungseinrichtung von einer drehenden Stange (5) gebildet ist, die mit einem regelmässigen polygonalen Profil mit sechs oder acht Seiten versehen ist, während jeder Haken (7) im Innern seiner Öffnung (7') Anlageflächen (7a) aufweist, die beaufschlagt werden, um mit dem polygonalen Profil der Stange zusammenzuwirken, die auf diese Weise ohne Spiel in der genannten Öffnung gehalten wird.

2. Vorrichtung nach Anspruch 1, dadurch gekennzeichnet, dass jede Stange (5) drehbar zwischen zwei parallelen Flanschen (3) gehalten ist, die sich über das Aussenprofil der genannten Stange hinaus verlängern, während die Ausrichtrampe (8a) des Hakens (7) an einem Ansatz (8) ausgebildet ist, der eine verringerte Dicke aufweist.

## Claims

1. Hook-up device for the semi-automatic connection of the heddle frames of weaving looms with the levers for controlling them, of the type in which one of the elements to be connected (frame or lever) bears a laterally open hook for cooperating with a locking piece borne by the opposite element (lever or frame) and guided by an orientation ramp provided in front of the opening of said hook, a loaded retaining member coming into abutment against the locking piece in order to oppose the untimely disengagement of the hook, characterized in that each locking piece is formed by a rotating ring (5) established with a six- or eight- sided regular polygonal profile, whilst each hook (7) comprises inside its opening (7') bearing surfaces (7a) arranged to cooperate with the polygonal profile of the ring which is thus maintained without clearance in said opening.

2. Device according to Claim 1, characterized in that each ring (5) is supported in rotation between two parallel cheeks (3) which extend beyond the outer profile of said ring whilst the orientation ramp (8a) of the hook (7) is arranged on a heel (8) established with a reduced thickness.
